# EUROPÄISCHE PATENTSCHRIFT

(11) **EP 1 396 569 B1**
(45) Veröffentlichungstag und Bekanntmachung des Hinweises auf die Patenterteilung: **13.04.2011**
(21) Anmeldenummer: 03018526.8
(22) Anmeldetag: 16.08.2003
(51) Int. Cl.: D05B 19/08, D05B 19/06

(54) **Programmierbares Nähmaschinensystem**
Programmable sewing machine system
Système programmable de machine à coudre

(30) Priorität: 06.09.2002 DE 10241217
(43) Veröffentlichungstag der Anmeldung: 10.03.2004
(73) Patentinhaber: DÜRKOPP ADLER AKTIENGESELLSCHAFT, D-33719 Bielefeld (DE)
(72) Erfinder: Meyer, Bernd, 33106 Paderborn (DE); Cramer, Andree, 32758 Detmold (DE)
(74) Vertreter: Rau, Manfred

(56) Entgegenhaltungen:
- EP-A- 1 100 000
- DE-U- 8 013 890
- DE-U- 20 117 530
- FR-A- 2 385 178
- FR-A- 2 804 827
- US-A- 4 475 784
- US-A- 4 703 432
- US-A- 4 817 546
- PATENT ABSTRACTS OF JAPAN Bd. 2002, Nr. 06, 4. Juni 2002 (2002-06-04) -& JP 2002 041247 A (NEC CORP), 8. Februar 2002 (2002-02-08)

## Beschreibung

Die Erfindung betrifft ein programmierbares Nähmaschinensystem nach dem Oberbegriff des Anspruchs 1.

Ein Programmrechner für ein derartiges Nähmaschinensystem ist aus der DE 31 30 127 C2 bekannt. Dort dient als mobiler Datenträger ein PROM, welches in einen entsprechenden Sockel einer Anzeigetafel des Programmrechners eingesteckt werden kann. Auch die DE 30 32 897 C2, auf die die DE 31 30 127 C2 Bezug nimmt, zeigt einen Programmrechner mit einer entsprechenden Anzeigetafel.

Ein weiteres Nähmaschinensystem sowie ein Datenträger hierfür sind aus der DE 34 90 775 C2 bekannt. Dort ist als mobiler Datenträger zur Übertragung von Nähprogrammen vom Programmrechner auf den Steuerrechner eine RAM-Steckkarte oder eine Diskette vorgesehen. Steckkarten weisen eine sehr eingeschränkte Kompatibilität im Blick auf wechselnde Rechnergenerationen auf. Da Nähmaschinensysteme und die dort eingesetzten Rechner oftmals für relativ lange Lebensdauern ausgelegt sind, kommt es durchaus vor, dass in einer Näherei mehrere unterschiedliche Rechnergenerationen von Programm- und Steuerrechnern vorliegen. Datenträger zur Übertragung von Nähprogrammen in Form von Steckkarten können dann nur sehr eingeschränkt verwendet werden. Steckkarten sind zudem relativ empfindlich und in der Regel nicht darauf ausgelegt, von in Bezug auf den Umgang mit Rechnern unerfahrenem Bedienpersonal eingesetzt zu werden. Disketten wiederum haben den Nachteil, dass zur Übertragung ein Diskettenlaufwerk erforderlich ist. Bewegliche Komponenten bei der Datenübertragung - wie bei Diskettenlaufwerken der Fallstellen im Industrieumfeld eines Nähmaschinensystems eine ständige Fehlerquelle dar und sind daher unbedingt zu vermeiden.

Aus der DE 42 24 056 C2 ist ein Nähmaschinensystem mit einer ROM-Karte als mobiler Datenträger beschrieben, welche mit einem entsprechenden Kartenverbinder der Nähmaschine verbunden werden kann.

In neuerer Zeit sind sogenannte Flash-Speicher bekannt geworden, mit denen eine Datenübertragung von einem PC auf einen anderen möglich ist. Derartige Flash-Speicher werden in einen USB-(Universal Serial Bus) Anschluss der beteiligten Rechner eingesteckt. Derartige USB-Anschlüsse sind nur bei neueren Rechnern vorhanden und finden sich bei den derzeit gebräuchlichen Rechnern für Nähmaschinensysteme praktisch nicht. Zudem ist die USB-Steckverbindung relativ bauklein und vergleichsweise empfindlich.

Mobile Datenträger sind bekannt aus der FR 2 804 827 A, der JP 2002/041247 A und der GB 2 264 574 A.

Es ist eine Aufgabe der vorliegenden Erfindung, ein programmierbares Nähmaschinensystem der gattungsgemäßen Art derart weiterzubilden, dass er gleichzeitig flexibel und robust ist.

Diese Aufgabe ist erfindungsgemäß gelöst durch die Merkmale im Kennzeichnungsteil des Anspruches 1.

Das erfindungsgemäße Nähmaschinensystem weist einen Datenträger mit einer Datenträgerschnittstelle auf, welche zu den Rechnerschnittstellen der Rechnergenerationen, die derzeit bei Nähmaschinensystemen zum Einsatz kommen, kompatibel ist. Beispiele für derartige Schnittstellen sind Schnittstellen zum Anschluss einer Maus, eines Druckers oder auch eines Netzwerks. Diese Schnittstellen werden nachfolgend auch als Standard-Schnittstellen bezeichnet. Es werden bevorzugt derartige Standard-Schnittstellen für den Datenträger gewählt, die rechnerseitig robust ausgeführt sind und sich daher zum vielfachen Umstecken im Industrieeinsatz eignen. Hierfür ist insbesondere ein serieller RS 232- beziehungsweise V 24-Anschluss geeignet. Bei der erfindungsgemäßen Datenübertragung sind keine beweglichen Komponenten im Einsatz, sodass eine Verschmutzungsgefahr auch dann reduziert ist, wenn das Nähmaschinensystem in staubiger oder flusenhaltiger Umgebung betrieben wird.

Eine Datenübertragung gemäß Anspruch 2 ist sicher. Alternativ können, je nach vorhandenen rechnerseitigen Schnittstellen, auch andere Datenübertragungstechniken, wie zum Beispiel eine optische Datenübertragung, zum Einsatz kommen.

Ein Datenspeicher nach Anspruch 3 kann auch ohne eigene elektrische Versorgung betrieben werden. Dies vereinfacht die Ausführung des Datenträgers. In den meisten Fällen wird alternativ ein wiederbeschreibbarer Datenspeicher für den Datenträger eingesetzt.

Eine Ausgestaltung des Nähmaschinensystems nach Anspruch 4 erweitert die Möglichkeiten bei der Auslegung des Datenträgers, da dieser elektrisch versorgt werden kann.

Die Ausführung nach Anspruch 5 ermöglicht hierbei eine weitestgehende Verlagerung der Übertragungssteuerung, die zur Datenübertragung vom oder hin zum Datenträger erforderlich ist, auf den Rechner, was zu einer einfacheren Ausführung des Datenträgers führt.

Bei der Ausführung der Übertragungssteuerung nach Anspruch 6 kann der Datenträger mit verschiedenen, rechnerseitig angebotenen Versorgungsspannungen oder Versorgungssignalen betrieben werden. In diesem Fall kann zum Beispiel eine spezielle Ansteuerung der rechnerseitigen Schnittstellen zur Vorgabe bestimmter Versorgungsspannungen oder -signale, welche die Implementierung eines entsprechenden rechnerseitigen Steuerprogramms voraussetzt, vermieden werden.

Eine Spannungsquelle des Datenträgers nach Anspruch 7 erweitert die Flexibilität von diesem.

Dies gilt ebenso für einen Datenträger mit einer Mehrzahl von Datenträgerschnittstellen nach Anspruch 8. Der Datenträger kann auf diese Weise so universell ausgeführt sein, dass er zum Beispiel für eine Mehrzahl von Rechnergenerationen einsetzbar ist.

Rechnerschnittstellen gemäß Anspruch 9 sind bei typischen Rechnern für Nähmaschinensysteme regelmäßig vorhanden.

Eine bidirektionale Datenübertragung nach Anspruch 10 bietet die Möglichkeit, neben einer Übertragung von Nähmaschinenprogrammen auf den Steuerrechner auch eine Übertragung von Nähmaschinen-Betriebsparametem von der Nähmaschine hin zum Programmrechner zu gewährleisten. Dies ermöglicht eine Feinanpassung von Nähmaschinenprogrammen.

Ein Ausführungsbeispiel der Erfindung wird nachfolgend anhand der Zeichnung näher erläutert. Es zeigt:
- Fig. 1: eine teilweise interne Details darstellende Seitenansicht einer Nähmaschine mit einem Steuerrechner als Teil eines programmierbaren Nähmaschinensystems,
- Fig. 2: eine vergrößerte Ansicht eines Teils des Steuerrechners von Fig. 1 mit einem aufgesetzten mobilen Datenträger,
- Fig. 3: eine weitere vergrößerte Teilansicht des Steuerrechners gemäß dem Sichtpfeil III in Fig. 1, welche einen Blick auf eine Rechnerschnittstelle zum Anstecken des Datenträgers zulässt,
- Fig. 4: eine vergrößerte und nicht sichtbare innere Details schematisch wiedergebende weitere Ansicht des Datenträgers nach Fig. 2,
- Fig. 5: eine Seitenansicht eines Programmrechners als weiteren Bestandteil des programmierbaren Nähmaschinensystems und
- Fig. 6: eine vergrößerte Teilansicht des Programmrechners gemäß dem Sichtpfeil V in Fig. 5, welche einen Blick auf eine Rechnerschnittstelle des Programmrechners zum Anstecken des Datenträgers zulässt.

Die in Fig. 1 dargestellte Nähmaschine 1a weist eine gehäuseartige Grundplatte 1, einen oberen Arm 2 und einen diese verbindenden Ständer 3 auf, ist also insgesamt etwa C-förmig ausgebildet. Im Arm 2 ist in üblicher Weise eine Armwelle 4 gelagert, über die eine Nadelstange 5 mit einer Nadel 6 auf- und abgehend antreibbar ist. Der Antrieb der Armwelle 2 erfolgt mittels eines Antriebsmotors 7 über einen Riementrieb 8.

Die Nähmaschine 1a ist auf einem Gestell 9 angeordnet, und zwar ist sie derart in das Gestell 9 integriert, dass die Oberseite der Grundplatte 1 mit der Oberseite einer Auflageplatte 10 des Gestells fluchtet. Unterhalb der Auflageplatte 10 und unterhalb der Grundplatte 1 ist am Gestell 9 ein Nähmaschinen-Steuerrechner 11 angebracht, der über eine Steuer-Leitung 12 mit dem Antriebsmotor 7 verbunden ist.

Auf der Auflageplatte 10 ist weiterhin eine Bedien-Einrichtung 13 angeordnet, die eine Eingabe-Tastatur 14 und eine Anzeige-Einrichtung 15, also ein Display, aufweist. Die Bedien-Einrichtung 13 ist mittels einer Signal-Leitung 16 mit dem Steuerrechner 11 verbunden. Weiterhin führt von dem Steuerrechner 11 eine weitere Steuer-Leitung 17 zur Nähmaschine, die zur Ansteuerung weiterer, nicht dargestellter Einrichtungen bzw. Aktuatoren, wie Fadenspann-Vorrichtung, Stoffschieber-Betätigung u.dgl. dient.

Wie aus Fig. 1 hervorgeht weist der Steuerrechner 11 einen Mikroprozessor 18 auf. Dieser ist über eine Datenleitung 19 mit einem in bekannter Weise ausgeführten Speicher 20 verbunden. Eine mehrpolig ausgeführte Signal-Leitung 21 verbindet den Mikroprozessor 18 mit einer Steuerrechnerschnittstelle 22. Hierbei handelt es sich um eine neunpolige serielle Standard-Schnittstelle vom Typ RS 232. Über eine weitere Signal-Leitung 23 ist der Mikroprozessor 18 mit weiteren Komponenten des Steuerrechners verbunden, die, da sie in bekannter Weise ausgeführt sind, hier nicht weiter interessieren. Bei der Steuerrechnerschnittstelle 22 handelt es sich um einen RS 232-Stecker. Je nach Ausführung des Steuerrechners 11 kann es sich aber auch um eine RS 232-Buchse handeln. Die Steuerrechnerschnittstelle 22 ist ein Standard-Rechnerbauteil, welches beispielsweise zum Anschluss eines seriellen Peripheriegerätes wie einer Maus oder einem Modem eingesetzt wird. Die Bedien-Einrichtung 13 weist eine Bedienschnittstelle 23a auf, die genauso aufgebaut ist wie die Steuerrechnerschnittstelle 22, jedoch als RS 232-Buchse ausgeführt ist.

Wie Fig. 2 entnehmbar ist, ist in die Steuerrechnerschnittstelle 22 ein Datenträger 24 eingesteckt. Die Steuerrechnerschnittstelle 22 ist mit einzelnen Pins 25 versehen.

Fig. 4 zeigt Details des Datenträgers 24. Neben einer ersten Datenträgerschnittstelle 26, einer RS 232-Buchse, mit der der Datenträger 24 gemäß Fig. 2 in die Steuerrechnerschnittstelle 22 eingesteckt ist, weist der Datenträger 24 noch eine zweite Datenträgerschnittstelle 27 in Form eines RS 232-Steckers auf. Mit letzterer kann der Datenträger 24 alternativ mit einem Steuerrechner 11 verbunden werden, der statt eines RS 232-Steckers als Steuerrechnerschnittstelle 22 eine RS 232-Buchse aufweist.

Der in der Zeichnung schematisch dargestellte Datenträger 24 kann als Quader mit den Abmessung 3 cm x 3 cm x 1 cm ausgeführt sein. Entsprechend den Industrieanforderungen bei Nähmaschinensystemen sind die Datenträgerschnittstellen 26, 27 robust ausgeführt.

Über eine Datenleitung 28 stehen die beiden Datenträgerschnittstellen 26, 27 mit einem Speicher 29 des Datenträgers 24 in Verbindung. Der Speicher 29 weist zwei Speicherbereiche 30, 31 auf. Diese können als Permanentspeicher oder auch als wiederbeschreibbare Speicher ausgeführt sein. Über eine Signal-Leitung 32 stehen der Speicher 29 und die Datenträgerschnittstellen 26, 27 mit einem elektrischen Schaltkreis 33 in Verbindung. Dieser weist ein Erfassungsmodul 34 auf, welches der Erfassung einer Versorgungsspannung für den Schaltkreis 33 sowie gegebenenfalls für weitere Komponenten des Datenträgers 24 dient. Die Versorgungsspannung wird diesen Bauteilen über die Datenträgerschnittstellen 26 oder 27 und eine Versorgungsleitung 33a zugeführt. Alternativ oder zusätzlich kann der Schaltkreis 33 eine Spannungsquelle 35, z. B. eine Batterie, aufweisen. Die Spannungsquelle 35 kann eine Versorgungsspannung und/oder eine Pufferspannung zur Sicherung der Daten im Speicher 29 erzeugen.

Die Nähmaschine 1 a mit dem Steuerrechner 11 sowie der Datenträger 24 sind Bestandteile eines programmierbaren Nähmaschinensystems zur Abarbeitung vorgegebener Nähprogramme. Hierbei kann es sich um Programme zur Steuerung eines bestimmten Nahtmusters und alternativ oder zusätzlich um Programme zur Steuerung eines bestimmten Arbeitsablaufs der Nähmaschine, also um sogenannte Betriebsprogramme, handeln. Zu den Nähprogrammen im Sinne des hier Ausgeführten sollen auch Updates von Betriebsprogrammen gehören.

Fig. 5 zeigt einen Programmrechner 36, auf dem die Nähprogramme erstellt werden, als weiteren Bestandteil des Nähmaschinensystems. Hauptkomponenten des Programmrechners 36 sind ein Rechnergehäuse 37, ein Bildschirm 38 sowie eine Tastatur 39. Im Rechnergehäuse 37 untergebracht sind die gleichen Rechnerkomponenten wie beim Steuerrechner 11, also ein Mikroprozessor 40, ein mit diesem über eine Datenleitung 41 verbundener Speicher 41 a sowie eine Programmrechnerschnittstelle 42, die mit dem Mikroprozessor 40 über eine Signal-Leitung 43 verbunden ist. Weitere, vorwiegend nicht interessierende Rechnerkomponenten sind mit dem Mikroprozessor 40 über eine Signal-Leitung 44 verbunden. Die Programmrechnerschnittstelle 42 entspricht der Steuerrechnerschnittstelle 22, ist also ebenfalls ein RS 232-Stecker.

Das Nähmaschinensystem wird folgendermaßen betrieben:

Zunächst wird entsprechend abzuarbeitender Vorgaben auf dem Programmrechner 36 ein Nähprogramm erstellt. Dieses beinhaltet Steuerbefehle für die verschiedenen bekannten Aktuatoren der Nähmaschine 1a, zum Beispiel Steuerbefehle für die Bewegung der Nadel 6 und für einen in der Auflageplatte 10 untergebrachten Stoffschieber der Nähmaschine 1a. Das erstellte Nähprogramm wird zunächst auf dem Speicher 41 a des Programmrechners 36 abgelegt. Danach wird der Datenträger 24 mit der ersten Datenträgerschnittstelle 26 an die Programmrechnerschnittstelle 42 angesteckt. Das abgespeicherte Nähprogramm wird dann, gesteuert vom Mikroprozessor 40, über die Datenleitung 41 und die Signal-Leitung 43 sowie über die Schnittstellen 42 und 26 an den Speicher 29 des Datenträgers 24 übertragen. Dort werden das eigentliche Nähprogramm sowie eine Identifizierungsinformation für das Nähprogramm getrennt in den Speicherbereichen 30 und 31 abgelegt.

Zur Durchführung dieses Übertragungsvorgangs wird der Datenträger 24 über die Schnittstellen 42, 26 vom Rechner 36 mit einer Versorgungsspannung versorgt. Hierzu wird auf einem bestimmten Pin 25 der Programmrechnerschnittstelle 42, gesteuert vom Mikroprozessor 40 dauerhaft ein Signalpegel ausgegeben, der zur Versorgung der Komponenten des Datenträgers 24 ausreicht. Das Erfassungsmodul 34 des Datenträger-Schaltkreises 33 erfasst diese übertragene Versorgungsspannung. Sofern diese von einem Vorgabewert abweicht, passt der elektrische Schaltkreis 33 die vom Erfassungsmodul 34 erfasste Versorgungsspannung an eine Betriebsspannung an, mit welcher die Komponenten des Datenträgers 24 versorgt werden können. Alternativ oder zusätzlich können die Komponenten des Datenträgers 24 über die Spannungsquelle 35 versorgt werden.

Wenn der Übertragungsvorgang des Nähprogramms auf den Datenträger 24 abgeschlossen ist, wird dieser vom Programmrechner 36 abgezogen. Die erste Datenträgerschnittstelle 26 wird anschließend in die Steuerrechnerschnittstelle 22 eingesteckt. Das Nähprogramm sowie die zugehörige Identifizierungsfunktion werden anschließend gesteuert vom Mikroprozessor 18 des Steuerrechners 11 vom Speicher 29 des Datenträgers 24 in den Speicher 20 des Steuerrechners 11 übertragen.

Alternativ kann der Datenträger 24 auch mit der ersten Datenträgerschnittstelle 26 in die Bedienrechnerschnittstelle 23a der Bedien-Einrichtung 13 eingesteckt werden. In diesem Falle erfolgt die Übertragung des Nähprogramms aus dem Datenträger 24, ebenfalls gesteuert über den Mikroprozessor 18, über die Signal-Leitung 16 hin zum Steuerrechner 11 und von dort in den Speicher 20. Das im Speicher 20 abgelegte Nähprogramm kann anschließend vom Mikroprozessor 18 identifiziert und in vorgegebener Weise abgearbeitet werden, wobei die entsprechenden Aktuatoren der Nähmaschine 1a über die Steuerleitungen 12 und 17 vom Steuerrechner 11 aus angesteuert werden.

Je nach den jeweiligen Ausführungen der rechnerseitigen Schnittstellen 22, 23a und 42 können auch entsprechende, hierzu kompatible andere Datenträgerschnittstellen am Datenträger 24 vorgesehen sein. Hierbei kann es sich zum Beispiel um parallele Schnittstellen handeln, die bei Standard-Rechnern zum Beispiel zum Anschluss eines Druckers vorgesehen sind. Alternative Schnittstellen, über die eine Übertragung von Daten und gegebenenfalls von Versorgungsenergie von den Rechnern 11, 36 auf den Datenträger 24 möglich ist, sind zum Beispiel USB- oder LAN-Schnittstellen.

Über den Datenträger 24 ist auch eine Datenkommunikation in umgekehrter Richtung, also vom Steuerrechner 11 hin zum Programmrechner 36, möglich. Hierzu erfasst der Mikroprozessor 18 des Steuerrechners 11 über die Signalleitungen 12 und 17 und entsprechende Sensoren Betriebsparameter der Nähmaschine 1a. Die erfassten Betriebsparameterdaten werden zunächst im Speicher 20 zwischengespeichert und dann an den angesteckten Datenträger 24 übertragen. Letzterer wird anschließend an den Programmrechner 36 umgesteckt, wobei anschließend die erfassten Betriebsparameterdaten auf diesen übertragen werden. Im Programmrechner 36 erfolgt im Anschluss eine Auswertung der erfassten Betriebsparameterdaten, was zu einer Feinabstimmung der Nähprogramme genutzt werden kann.

Die von den Mikroprozessoren 18 und 40 gesteuerte Datenübertragung von und hin zum Datenträger 24 wird anhand eines in den Rechnerspeichern 20 und 41 a abgespeicherten Übertragungs-Steuerprogramms abgearbeitet. Das Übertragungs-Steuerprogramm dient auch der Vorgabe der auf den Datenträger 24 zu übertragenden Versorgungsspannung.

Bei einer alternativen Ausführungsform des Datenträgers 24 wird dieser ausschließlich von der Spannungsquelle 35 versorgt. Das Erfassungsmodul 34 und gegebenenfalls auch der gesamte Schaltkreis 33 können hier entfallen. Ebenfalls ist es nicht erforderlich, über die Rechnerschnittstellen 22, 23a oder 42 eine Versorgungsspannung auf den Datenträger 24 zu übertragen.

Der Speicher 29 kann auch als einmal beschreibbarer dauerhafter Permanentspeicher ausgeführt sein. In diesem Fall kann eine Versorgungsspannung des Datenträgers 24 gänzlich entfallen.

Die gezeigte Ausführungsform des Datenträgers 24 mit zwei Datenträgerschnittstellen 26, 27 ist nicht zwingend. Genauso gut kann auch nur eine Datenträgerschnittstelle oder es können mehr als zwei Datenträgerschnittstellen vorgesehen sein, je nachdem, welche Flexibilität beim Einsatz des Datenträgers 24 gewünscht ist.

Mit dem Datenträger 24 ist zudem eine Übertragung von Nähprogrammen zwischen den Steuerrechnern 11 verschiedener Nähmaschinensysteme möglich. Dies kann z. B. dazu genutzt werden, ein bereits auf einem ersten Nähmaschinensystem getestetes Nähprogramm unverändert auf ein zweites Nähmaschinensystem zu übertragen. Ferner kann der Datenträger 24 auch dazu eingesetzt werden, Nähprogramme von einem Programmrechner 36 auf einen anderen Programmrechner 36 zu übertragen. Dies kann dazu genutzt werden, die Erstellung von Nähprogrammen auf verschiedenen Programmrechnern 36 durchzuführen.

## Patentansprüche

1. Programmierbares Nähmaschinensystem
- mit einem Programmrechner (36) zur Erstellung von Nähprogrammen,
- mit einer vom Programmrechner (36) getrennten Nähmaschine (1a)
-- mit einem Steuerrechner (11) zur gesteuerten Abarbeitung der Nähprogramme,
- mit einem mobilen Datenträger (24) zur Übertragung von Nähprogrammen vom Programmrechner (36) auf den Steuerrechner (11), wobei
-- der Datenträger (24) einen Datenspeicher (29) für Nähprogrammdaten aufweist,
-- der Datenträger (24) mindestens eine einen Stecker (26) oder eine Buchse (27) aufweisende, steckbare Datenträgerschnittstelle (26, 27) mit mindestens einer Datenleitung (28) zur Übertragung von Nähprogrammdaten vom Programmrechner (36) einerseits und auf den Steuerrechner (11) andererseits aufweist,
-- der Programmrechner (36) und der Steuerrechner (11) so eingerichtet sind, dass über den eingesteckten Datenträger (24) eine Datenübertragung vom Programmrechner (36) auf den Datenträger (24) einerseits und vom Datenträger (24) auf den Steuerrechner (11) andererseits erfolgt,
**dadurch gekennzeichnet, dass**
die steckbare Datenträgerschnittstelle (26, 27) als Standard-Schnittstelle ohne bewegliche Komponenten derart ausgebildet ist, dass sie an eine rechnerseitig bereits vorhandene Buchse (23a) oder einen Stecker (22, 42) einer Rechnerschnittstelle (22, 23a, 42) angesteckt werden kann.

2. Nähmaschinensystem nach Anspruch 1, **dadurch gekennzeichnet, dass** der Datenträger (34) derart ausgeführt ist, dass die Datenübertragung elektrisch erfolgt.

3. Nähmaschinensystem nach Anspruch 1 oder 2, **dadurch gekennzeichnet, dass** der Datenspeicher (29) des Datenträgers (24) als Permanentspeicher ausgeführt ist.

4. Nähmaschinensystem nach einem der Ansprüche 1 bis 3, **dadurch gekennzeichnet, dass** die Datenträgerschnittstelle (26,27) und die Rechnerschnittstelle (22, 23a, 42) mindestens eine elektrische Versorgungsleitung (25) für den Datenträger (24) aufweisen.

5. Nähmaschinensystem nach Anspruch 4, **dadurch gekennzeichnet, dass** auf dem Programmrechner (36) und/oder dem Steuerrechner (11) ein rechnerseitiger Schaltkreis (18, 40) über ein rechnerseitiges Datenträger-Versorgungsprogramm derart eingerichtet ist, dass über die elektrische Versorgungsleitung (25) eine Versorgungsspannung für den Datenträger (24) vom Programmrechner (36) und/oder vom Steuerrechner (11) erzeugt wird.

6. Nähmaschinensystem nach Anspruch 4 oder 5, **dadurch gekennzeichnet, dass** der Datenträger (24) mindestens einen Schaltkreis (33) aufweist, der eine auf der Versorgungsleitung (25) der Rechnerschnittstelle (22, 23a, 42) vorliegende Versorgungsspannung an eine erforderliche Betriebsspannung für den Datenträger (24) anpasst.

7. Nähmaschinensystem nach einem der Ansprüche 1 bis 6, **dadurch gekennzeichnet, dass** der Datenträger (24) eine eigene Spannungsquelle (35) zur Erzeugung einer Puffer- und/oder Betriebsspannung für den Datenträger (24) aufweist.

8. Nähmaschinensystem nach einem der Ansprüche 1 bis 7, **dadurch gekennzeichnet; dass** der Datenträger (24) eine Mehrzahl von Datenträgerschnittstellen (26, 27) aufweist, welche an verschiedene Typen von rechnerseitig bereits vorhandenen Rechnerschnittstellen (22, 23a, 42) angesteckt werden können.

9. Nähmaschinensystem nach einem der Ansprüche 1 bis 9, **dadurch gekennzeichnet, dass** die Rechnerschnittstelle (22, 23a, 42) eine serielle oder parallele Standard-Schnittstelle (22, 23a, 42) für eine Maus oder einen Drucker ist.

10. Nähmaschinensystem nach einem der vorhergehenden Ansprüche, **dadurch gekennzeichnet, dass** der Programmrechner (36) und der Steuerrechner (11) so eingerichtet sind, dass über den eingesteckten Datenträger (24) eine Datenübertragung vom Steuerrechner (11) auf den Datenträger (24) einerseits und vom Datenträger (24) auf den Programmrechner (36) andererseits erfolgt.

## Claims

1. A programmable sewing machine system, comprising
- a program computer (36) for preparing sewing programs;
- a sewing machine (1a), separate from the program computer (36),
-- including a control computer (11) for controlled processing of sewing programs;
- a mobile data carrier (24) for transmission of sewing programs from the program computer (36) to the control computer (11);
-- the data carrier (24) having a data memory (29) for sewing program data;
-- the data carrier (24) comprising at least one pluggable data carrier interface (26, 27), which has a plug (26) or a receptacle (27), with at least one data line (28) for transmission of sewing program data from the program computer (36) on the one hand and to the control computer (11) on the other hand;
-- the program computer (36) and the control computer (11) being designed such that data transmission from the program computer (36) to the data carrier (24) on the one hand, and from the data carrier (24) to the control computer (11) on the other hand, takes place via the plugged-in data carrier (24);
**characterized in that**
the pluggable data carrier interface (26, 27) is a standard interface without any mobile components designed for connection to a receptacle (23a), which is available on the computer, or to a plug (22, 42) of a computer interface (22, 23a, 42).

2. A sewing machine system according to claim 1, **characterized in that** the data carrier (34) is designed for electric data transmission.

3. A sewing machine system according to claim 1 or 2, **characterized in that** the data memory (29) of the data carrier (24) is a permanent memory.

4. A sewing machine system according to one of claims 1 to 3, **characterized in that** the data carrier interface (26, 27) and the computer interface (22, 23a, 42) comprise at least one electric supply line (25) for the data carrier (24).

5. A sewing machine system according to claim 4, **characterized in that** provision is made, on the program computer (36) and/or the control computer (11), for a computer circuit (18, 40) by way of a data carrier supply program on the part of the computer such that data-carrier-(24) supply voltage is provided by the program computer (36) and/or control computer (11) via the electric supply line (25).

6. A sewing machine system according to claim 4 or 5, **characterized in that** the data carrier (24) comprises at least one circuit (33) which adapts a supply voltage that is available on the supply line (25) of the computer interface (22, 23a, 42) to required data-carrier-(24) operating voltage.

7. A sewing machine system according to one of claims 1 to 6, **characterized in that** the data carrier (24) has a voltage source (35) of its own, producing a buffer and/or operating voltage for the data carrier (24).

8. A sewing machine system according to one of claims 1 to 7, **characterized in that** the data carrier (24) comprises a plurality of data carrier interfaces (26, 27), which can be plugged to various types of computer interfaces (22, 23a, 42) available on the part of the computer (11; 36).

9. A sewing machine system according to one of claims 1 to 9, **characterized in that** the computer interface (22, 23a, 42) is a serial or parallel standard interface (22, 23a, 42) for a mouse or a printer.

10. A sewing machine system according to one of the preceding claims, **characterized in that** the program computer (36) and the control computer (11) are set up such that data transmission from the control computer (11) to the data carrier (24) on the one hand, and from the data carrier (24) to the program computer (36) on the other hand, takes place via the plugged data carrier (24).

## Revendications

1. Système programmable de machine à coudre, comprenant :
- un calculateur de programmes (36) pour la production de programmes de couture,
- une machine à coudre (1a) séparée du calculateur de programmes (36),
-- dotée d'un calculateur de commande (11) pour l'exécution commandée des programmes de couture,
- un support de données mobile (24) pour le transfert de programmes de couture du calculateur de programmes (36) au calculateur de commande (11),
dans lequel
-- le support de données (24) présente une mémoire de données (29) pour des données de programmes de couture,
-- le support de données présente au moins une interface de support de données (26, 27) enfichable, comportant un connecteur mâle (26) ou un connecteur femelle (27), dotée d'au moins une ligne de transmission de données (28) pour le transfert de données de programmes de couture du calculateur de programmes (36), d'une part, au calculateur de commande (11), d' autre part,
-- le calculateur de programmes (36) et le calculateur de commande (11) sont réglés de telle façon que s'opère, via le support de données (24) enfiché, un transfert de données du calculateur de programmes (36) au support de données (24) d'une part, et du support de données (24) au calculateur de commande (11), d'autre part,
**caractérisé en ce que**
l'interface de support de données (26, 27) enfichable est conçue en tant qu'interface standard dépourvue de composants mobiles de manière à pouvoir être enfichée dans un connecteur femelle (23a) déjà existant côté calculateur ou un connecteur mâle (22, 42) d'une interface calculateur (22, 23a, 42).

2. Système de machine à coudre selon la revendication 1, **caractérisé en ce que** le support de données (34) est réalisé de façon que le transfert de données s'effectue électriquement.

3. Système de machine à coudre selon la revendication 1 ou 2, **caractérisé en ce que** la mémoire de données (29) du support de données (24) est réalisée en tant que mémoire permanente.

4. Système de machine à coudre selon l'une des revendications 1 à 3, **caractérisé en ce que** l'interface de support de données (26, 27) et l'interface calculateur (22, 23a, 42) présentent au moins une ligne d'alimentation électrique (25) pour le support de données (24).

5. Système de machine à coudre selon la revendication 4, **caractérisé en ce que**, sur le calculateur de programmes (36) et/ou le calculateur de commande (11), un circuit de commutation (18, 40), côté calculateur, est réglé via un programme d'alimentation du support de données côté calculateur de façon telle que, par l'intermédiaire de la ligne d'alimentation électrique (25), une tension d'alimentation du support de données (24) soit générée par le calculateur de programmes (36) et/ou par le calculateur de commande (11).

6. Système de machine à coudre selon la revendication 4 ou 5, **caractérisé en ce que** le support de données (24) présente au moins un circuit de commutation (33) qui adapte une tension d'alimentation présente sur la ligne d'alimentation (25) de l'interface calculateur (22, 23a, 42) à une tension de service nécessaire au support de données (24).

7. Système de machine à coudre selon l'une des revendications 1 à 6, **caractérisé en ce que** le support de données (24) présente sa propre source de tension (35) pour générer une tension tampon et/ou une tension de service pour le support de données (24).

8. Système de machine à coudre selon l'une des revendications 1 à 7, **caractérisé en ce que** le support de données (24) présente une pluralité d'interfaces de support de données (26, 27) qui peuvent être enfichées dans différents types d'interfaces calculateur (22, 23a, 42) déjà existantes côté calculateur.

9. Système de machine à coudre selon l'une des revendications 1 à 9, **caractérisé en ce que** l'interface calculateur (22, 23a, 42) est une interface standard série ou parallèle (22, 23a, 42) pour une souris ou une imprimante.

10. Système de machine à coudre selon l'une des revendications précédentes, **caractérisé en ce que** le calculateur de programmes (36) et le calculateur de commande (11) sont réglés de telle façon que s'opère, via le support de données (24) enfiché, un transfert de données du calculateur de commande (11) au support de données (24), d'une part, et du support de données (24) au calculateur de programmes (36), d'autre part.
